# EUROPÄISCHE PATENTSCHRIFT

(11) **EP 1 044 083 B1**
(45) Veröffentlichungstag und Bekanntmachung des Hinweises auf die Patenterteilung: **24.11.2004**
(21) Anmeldenummer: 98943733.0
(22) Anmeldetag: 17.07.1998
(51) Int. Cl.: B25H 3/02, B25H 3/06, A47B 88/20, B65D 25/10, B65D 21/02, B25H 3/00, B26B 29/06

(54) **VORRICHTUNG ZUM LÖSBAREN FESTLEGEN VON GEGENSTÄNDEN**
DEVICE FOR DETACHABLY FIXING OBJECTS
DISPOSITIF POUR LA FIXATION AMOVIBLE D'OBJETS

(30) Priorität: 17.07.1997 DE 29712619 U; 25.05.1998 DE 19822972
(43) Veröffentlichungstag der Anmeldung: 18.10.2000
(73) Patentinhaber: LeGuin, Hermann, D-88279 Amtzell (DE)
(72) Erfinder: LeGuin, Hermann, D-88279 Amtzell (DE)
(74) Vertreter: Weiss, Peter, Dr.
(86) Internationale Anmeldenummer: PCT/EP1998/004419
(87) Internationale Veröffentlichungsnummer: WO 1999/003648

(56) Entgegenhaltungen:
- EP-A- 0 337 840
- DE-A- 3 909 972
- DE-U- 7 711 879
- DE-U- 29 602 136
- FR-A- 1 332 674
- FR-A- 2 254 193
- US-A- 1 900 148
- US-A- 4 056 027
- US-A- 4 285 556
- US-A- 4 709 970
- US-A- 4 979 612
- US-A- 5 211 458
- US-A- 5 452 803
- US-A- 5 556 180

## Beschreibung

Die Erfindung betrifft eine Schublade mit einer Vorrichtung zum lösbaren Festlegen von Behältern, insbesondere zum sortierten Aufnehmen von Werkzeugen bzw. Werkzeugteilen, auf dem Boden der Schublade.

In vielen Fällen des täglichen Lebens und in industriellen Bereichen werden Gegenstände gebraucht, die sortiert sind. Obwohl nachfolgend vor allem auf Werkzeuge bzw. Werkzeugteile Bezug genommen wird, soll die vorliegende Erfindung nicht darauf beschränkt sein. Sie gilt für eine Unzahl von Gegenständen.

Aus der FR-A 2 254 193 und der US-A-5 556 180 sind bspw. Karteikästen bekannt, in denen Karteikarten oder auch Akten schräg gestapelt werden können. Ähnliches gilt auch für die US-A-1 900 148.

Für Werkzeuge sind Werkzeugkästen bekannt, wie sie bspw. auch in der US-A-4 285 556 beschrieben sind. Diese Werkzeugkästen weisen Lochtafeln auf, wobei Haken in die Löcher eingesetzt werden können. Diese Haken dienen dann zum Halten der entsprechenden Werkzeuge.

Aus der US-A-4 709 970 ist eine Anordnung bekannt, bei der Messgeräte auf einem Lochboden festgelegt werden. Die Festlegung erfolgt über winkelförmige Steckrahmen.

Aus der DE-U 77 11 879 ist ein stapelbarer Behälter mit mindestens einem Paar einander gegenüberliegender Wände bekannt, wobei eine dieser Wände mindestens einen sich nach aussen erstreckenden Vorsprung und die andere mindestens eine sich nach innen erstreckende, entsprechend geformte Aussparung aufweist, wobei der Vorsprung eines Behälters in klemmendem Eingriff mit der Aussparung eines anderen Behälters bringbar ist.

Eine ähnliche Ausgestaltung zeigt die DE-A 39 09 972 für eine Hausmüllsammelbox.

Werden beispielsweise Gegenstände in Schubladen gelegt, so bewegen sich diese Gegenstände beim Öffnen und Schliessen der Schubladen in oft unerwünschtem Ausmaß. Dies gilt vor allem für die oben erwähnten Werkzeuge, wie beispielsweise Bohrer, Fräser usw., die nach Grösse oder anderen bestimmten Parametern sortiert sind. Deshalb gibt es in den bekannten Werkzeugschränken bereits Behälter mit Mulden od.dgl., in denen diese Werkzeuge liegen. Meist sind jedoch diese Werkzeugschränke fern einer Maschine angeordnet, in welcher diese Werkzeuge gebraucht werden. D.h., dass der Benutzer erst das Werkzeug im Werkzeugschrank aussucht und dann die Maschine mit diesem Werkzeug bestückt. Stellt er an der Maschine fest, dass das Werkzeug doch nicht das richtige Werkzeug ist, muss er wieder zurück zum Werkzeugschrank gehen und ein Werkzeug beispielweise mit einem anderen Durchmesser holen. Dies braucht Zeit und ist unerwünscht.

Aus der US-A-5 211 458 ist dementsprechen ein Schrank bekannt, in dem zwei Schubladen vorgesehen sind. In die obere Schublade ist eine Auflage eingelegt, von der schräg gestellt Leisten abragen, auf die bspw. ein Behälter aufgesetzt werden kann, der wiederum bodenwärtig Rinnen besitzt. Der Behälter dient bspw. der Aufnahme von Akten.

Der vorliegenden Erfindung liegt die Aufgabe zugrunde, eine Vorrichtung der oben genannten Art zu schaffen, mit der die Behälter sauber sortiert aufbewahrt werden und nicht durcheinander geraten, und bei der der Benutzer eine Mehrzahl von gewünschten Behältern mit Inhalt mitnehmen und wieder leicht in eine Schublade einsetzen kann.

Zur Lösung dieser Aufgabe führt, dass der Boden selbst oder eine zwischen dem Behälter und dem Boden angeordnete Auflage Rastelemente zum Festlegen des Behälters und der Behälterboden Gegenelemente für die Rastelemente aufweist, wobei der Behälter einen Behälterboden und Seitenwände aufweist und auf dem Boden bzw. der Auflage Noppen als Rastelemente symmetrisch und gleichmässig beabstandet angeordnet sind, und dass entweder vom Behälterboden abragende Vorsprünge zwischen die Noppen eingesetzt sind oder in den Behälterboden Ausnehmungen eingeformt sind, in welche die Noppen eingreifen.

Das bedeutet, dass der Behälter nicht mehr auf dem Boden einer Schublade hin und her rutscht und so die Gefahr besteht, dass Behälter durcheinander geraten. Im einfachsten Ausführungsbeispiel können die Rastelemente am Behälterboden und der Auflage rastend ineinandergreifen. So könnte von der Auflage ein Teil abgeschnitten und einem Behälter angeklebt werden, wobei die Rastelemente von dem Behälter abragen. Der Behälter wird dann auf die Auflage aufgesetzt, wobei die Rastelemente ineinandergreifen. Dies ist bspw. für einen Taschenrechner, ein Endmass- oder einen Gewichtskasten gedacht.

Die Behälter weisen einzelne Mulden oder Abteile auf, welche je nach der Ausgestaltung des Gegenstandes geformt sind. Werden beispielsweise Bohrer aufbewahrt, so soll der Behälter aus einem einstückigen Spritzgussteil bestehen, in welches längliche Mulden mit abgerundeten Muldenwänden eingeformt sind. Dies erleichtert auch wesentlich die Entnahme des Bohrers, der mit einem Finger aus der Mulde herausgeschoben werden kann.

Ein wesentliches Teil der vorliegenden Erfindung ist die Ausgestaltung des Bodens bzw. der oben erwähnten Auflage. Beispielsweise kann es sich bei dieser Auflage um ein plattenförmiges Element handeln, welches in eine Schublade eines Werkzeugschrankes eingelegt wird. Der Nachteil ist dabei, dass Schubladen von Werkzeugschränken nicht genormt sind und eine unterschiedliche Dimensionierung aufweisen, so dass oft ein Teil des Schubladenbodens nicht von dem plattenförmigen Element überdeckt wird. Aus diesem Grund wird in einem bevorzugten Ausführungsbeispiel der vorliegenden Erfindung für die Auflage ein flexibler, bevorzugt aufrollbarer Werkstoff verwendet. Bevorzugt handelt es sich hierbei um Kunststoff, der zu einem Wickel aufgerollt werden kann. Der Benutzer braucht dann nur entsprechend der Dimensionierung der Schublade ein Stück von dem Wickel abzurollen und abzuschneiden, so dass er die Schublade bevorzugt vollständig mit der Auflage auskleiden kann.

Als Verbindungselement kommt eine Vielzahl von Ausgestaltungen in Betracht. Im einfachen Ausführungsbeispiel sind auf der Auflage Noppen vorgesehen, die mit entsprechenden Ausnehmungen und/oder Vorsprüngen in bzw. an dem Behälterboden zusammenwirken. Bei den Noppen der Auflage kann es sich um LEGO-artige zylindrische Zapfen handeln, auf oder zwischen die der Behälter aufgesetzt wird.

In einer bevorzugten Ausführungsform ragen vom Behälterboden ringförmige Vorsprünge ab, die beim Aufsetzen des Behälters auf die Auflage zwischen vier Noppen eingreifen. Die eigentliche Halterung des Behälters auf der Auflage geschieht aber durch umlaufende Seitenwände, so dass ggfs. sogar auf die Vorsprünge am Behälterboden verzichtet werden könnte. Die Seitenwände umschliessen ein Aufnahmefenster, welches so ausgestaltet ist, dass es entsprechende Noppen auf der Auflage tangential umläuft.

Sollten ringförmige Vorsprünge zwischen den Seitenwänden des Behälters vorhanden sein, so ragen diese bevorzugt nicht über die untere Randkante der Seitenwände hinaus, so dass der Behälter auch bei einer Wegnahme von der Auflage auf den äusseren Seitenwänden aufsteht.

Der Vorteil dieser Ausgestaltung ist, dass nicht nur ein Gegenstand aus dem Behälter, sondern der gesamte Behälter aus der Schublade mit einer Vielzahl von sortierten Werkzeugen entnonmmen und zur Maschine transportiert werden kann. An der Maschine wird dann die Auswahl getroffen, welches Werkzeug gerade gewünscht wird. Hierdurch werden viele Wege eingespart.

Bei vielen Werkzeugen brauchen die Behälter nicht sehr dick geformt zu werden, so dass in einer Schublade mehrere Behälter auch übereinander gestapelt werden können. Damit diese ebenfalls in der Schublade festgelegt sind, soll die Oberfläche des Behälters ebenfalls mit Vorprüngen oder Ausnehmungen versehen sein, in die dann vom Behälterboden abragende Vorsprünge bzw. in dem Behälterboden eingeformte Ausnehmungen eingreifen.

In einem bevorzugten Ausführungsbeispiel der Erfindung sind die Vorsprünge auf den Randkanten der Behälter so verteilt, dass für die Stapelbarkeit eine beliebige Variation möglich ist. Hierzu sind viele Möglichkeiten denkbar, die auch von der vorliegenden Erfindung umfasst sein soll. Ferner bilden bevorzugt die Vorsprünge auf den Randkanten der Behälter ein anderes System als das Rastsystem der Auflage bzw. des Bodens.

Die gesamte Anordnung der Vorsprünge bzw. Ausnehmungen ist so gewählt, dass die Behälter nicht nur in einer Richtung, sondern auch in der um 90° dazu gedrehten Richtung in eine Schublade eingesetzt werden können. Dementsprechend sind die Noppen symmetrisch angeordnet. Das gilt selbstverständlich auch für die Vorsprünge bzw. Ausnehmungen auf der Oberfläche bzw. der Randkante der Behälter.

Ferner ist aber auch daran gedacht, die Noppen in besonderen Konfigurationen anzuordnen, so dass nur Behälter eines bestimmten Herstellers verwendet werden können. Ähnliches gilt auch für einen Durchmesser der Noppen und für deren Höhe bzw. Tiefe. Auch könnten im unteren Bereich grössere Noppen verwendet werden, damit sie von den Vorsprüngen beim Einsetzen der Behälter besser gefunden werden.

In manchen Fällen ist es auch wichtig, dass die Auflage einer Schubladengrösse od. dgl. angepasst wird. In diesem Fällen kann es notwendig werden, dass ein Abschnitt von der Auflage abgetrennt und ggfs. an anderer Stelle in der Schublade platziert werden muss. Für dieses Abtrennen ist eine spezielle Trennhilfe vorgesehen, die das Abtrennen auf einfache Art und Weise sehr erleichtert. In dem bevorzugten Ausführungsbeispiel besteht die Trennhilfe aus einem Streifen, dessen Breite in etwa dem Abstand der Noppen auf der Auflage voneinander entspricht. In dem Streifen befindet sich ein Schlitz, in den ein Schneidwerkzeug eingesetzt werden kann.

Der Streifen kann nun zusammen mit dem Schneidwerkzeug zwischen den Noppen hindurchgefahren werden, so dass das Schneidwerkzeug auf einer Linie bleibt. Der abzutrennende Abschnitt wird dann bspw. über den Rand eines Tisches gebrochen.

In einem bevorzugten Ausführungsbeispiel ist die Trennhilfe auch gleichzeitig als Lehre zum Anpassen eines Anschlussstückes an die Auflage ausgestaltet. Denn die Noppen des Anschlussstückes sollten zu den Noppen der Auflage ausgerichtet werden, damit ein exaktes Positionieren der Behälter erfolgen kann.

Zu diesem Zweck ist auf dem Streifen noch ein Deckstreifen vorgesehen, in dem randwärtig Mulden eingeformt sind, die zueinander einen Abstand einhalten, der dem Abstand der Noppen auf der Auflage entspricht.

Damit diese Trennhilfe und Lehre für beide Funktionen tauglich ist, sollte der Streifen der Trennhilfe eine Höhe aufweisen, die zumindest der Höhe der Noppen auf der Auflage entspricht. Wird dann die Trennhilfe als Trennhilfe verwendet, so überfährt der Deckstreifen die Noppen. Wird die Trennhilfe als Lehre verwendet, braucht sie nur gedreht zu werden, so dass die Noppen in die Mulden eingreifen.

Für manche Anwendungsbeispiele hat es sich als ratsam erwiesen, den Behälter aus mehreren Teilen auszubilden, so dass er in seiner Länge einem aufzunehmenden Gegenstand angepasst wird. Deshalb besteht der Behälter beispielsweise aus zwei Endstücken, zwischen denen ein Mittelstück vorgesehen ist. Dieses Mittelstück ist der Länge des Gegenstandes angepasst. Es können auch mehrere Mittelstücke vorgesehen sein.

Zur Kenntlichmachung der eingelegten Gegenstände soll bevorzugt dem Behälter eine Anzeige zugeordnet sein. Durch diese Anzeige kann auch der Verschleisszustand der eingelegten Gegenstände gekennzeichnet werden, wie dies beispielsweise in der DE 296 02 136 U1 beschrieben ist.

In einem einfachen Ausführungsbeispiel besitzt ein Schild hakenförmige Fortsätze, mit denen es in eine obere Randkante der Seitenwand des Behälters eingehakt ist. Damit das Schild nicht verloren geht, sollten diese hakenartigen Fortsätze Widerhaken besitzen. Soll das Schild entfernt oder ausgetauscht werden, so genügt es, das Schild anzuheben, damit eine zwischen Schild unter hakenartigem Fortsatz vorgesehene Sollbruchstelle bricht.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Seitenansicht eines Werkzeugschrankes, welcher erfindungsgemässe Schubladen mit Vorrichtungen zum lösbaren Festlegen von Behältern beinhaltet;
Figur 2 eine Draufsicht auf eine geöffnete Schublade des Werkzeugschrankes gemäss Figur 1;
Figur 3 eine Seitenansicht einer aufgerollten Auflage zur Verwendung in einer Schublade gemäss Figur 2;
Figur 4 eine Draufsicht auf einen erfindungsgemässen Behälter;
Figur 5 eine Unteransicht des Behälters gemäss Figur 4;
Figur 6 eine Draufsicht auf ein Teil eines weiteren Ausführungsbeispiels einer erfindungsgemässen Auflage;
Figur 7 eine Unteransicht eines weiteren Ausführungsbeispiels eines Behälters;
Figur 8 eine Seitenansicht des Behälters gemäss Figur 7;
Figur 9 eine Draufsicht auf den Behälter gemäss Figur 7;
Figur 10 eine Draufsicht auf eine Mehrzahl aufeinandergestappelter Behälter;
Figur 11 eine Draufsicht auf einen Teil einer erfindungsgemässen Auflage mit eingesetzter Trennhilfe;
Figur 12 eine perspektivische Ansicht eines weiteren Ausführungsbeispiels einer Trennhilfe;
Figur 13 einen teilweisen dargestellten Querschnitt durch eine erfindungsgemässe Auflage mit eingesetzter Trennhilfe als Lehre zum Ansetzen von Teilen;
Figur 14 einen teilweisen dargestellten Querschnitt durch eine erfindungsgemässe Auflage mit eingesetzer Trennhilfe in einer anderen Gebrauchslage als Figur 13;
Figur 15 eine Draufsicht auf ein weiteres Ausführungsbeispiel eines erfindungsgemässen Behälters in Explosionsdarstellung;
Figur 16 eine Draufsicht auf einen Teil eines weiteren Ausführungsbeispiels eines erfindungsgemässen Behälters mit einer Anzeige;
Figur 17 einen Querschnitt durch den Behälter gemäss Figur 16 entlang Linie XVII-XVII.

Gemäss Figur 1 weist ein Werkzeugschrank 1 ein Gehäuse 2 auf, in dem eine Mehrzahl von Schubladen 3.1 bis 3.5 ausziehbar angeordnet ist. Eine entsprechende Schublade 3 ist in Figur 2 näher dargestellt.

Die Schublade 3 besitzt eine Frontwand 4, eine Rückwand 5 und zwei Seitenwände 6.1 und 6.2. An der Frontwand 4 ist ein Griff 7 angeordnet. Ferner umschliessen Frontwand 4, Rückwand 5 und Seitenwände 6.1 und 6.2 einen Boden 8.

Auf dem Boden 8 liegt eine Auflage 9 auf, welche gemäss Figur 2 plattenförmig ausgestaltet ist. Im Rahmen der Erfindung liegt jedoch auch, dass die Auflage 9 von einem Auflagewickel 10, wie er in Figur 3 dargestellt ist, abgeschnitten werden kann. Hierdurch ist es möglich, die Auflage 9 dem Umriss des Bodens 8 anzupassen.

Erfindungsgemäss ragen von der Auflage 9 Vorsprünge 11 auf, welche als zylindrische Zapfen oder Noppen ausgebildet sind. Denkbar ist auch, dass zusätzlich zu den Noppen 11 in die Auflage 9 Ausnehmungen eingeformt sind.

In die Schublade 3 werden Behälter 12 zur Aufnahme von Gegenständen, insbesondere von Werkzeugen eingesetzt. In Figur 2 sind vier derartige Behälter 12.1 bis 12. 4 dargestellt. Jeder Behälter besitzt Abteile 13, in die entsprechende Werkzeuge oder andere Gegenstände eingelegt werden können. In Figur 2 ist ersichtlich, dass diese Behälter 12.1 bis 12.4 auch eine unterschiedliche Grösse aufweisen können. Bevorzugt sind sie jedoch so ausgestaltet, dass sie symmetrisch in der Schublade 3 verteilt werden können.

Gemäss Figur 5 besitzt jeder Behälter 12 an seinem Behälterboden 14 Ausnehmungen 15, wobei gemäss Figur 5 eine Vielzahl derartiger Ausnehmungen gezeigt ist. Es versteht sich von selbst, dass auch wesentlich weniger Ausnehmungen genügen, sofern die Verteilung symmetrisch erfolgt. Anstelle der Ausnehmungen 15, welche mit den Vorsprüngen 11 zusammenwirken, könnten auch Vorsprünge von dem Behälterboden 14 abragen und zwischen die Noppen der Auflage 9 eingreifen.

Auch auf seiner Oberfläche, die gemäss Figur 4 als Randkante 16 ausgebildet ist, weist der Behälter 12 Vorsprünge 17 auf, die mit entsprechenden Ausnehmungen 15 im Behälterboden 14 eines anderen Behälters zusammenwirken können. Auch hier können anstelle der Vorsprünge 17 entsprechende Ausnehmungen vorgesehen sein, in die dann entsprechende vom Behälterboden 14 abragende Vorsprünge eingreifen.

Die Funktionsweise der vorliegenden Erfindung ist folgende:

Zuerst wird von einem Auflagewickel 10 eine Auflage 9 abgeschnitten, die in eine Schublade 3 passt. In diese Schublade 3 auf die Auflage 9 wird dann eine gewünschte Anzahl an Behältern 12 aufgesetzt, wobei die Noppen 11 der Auflage 9 in die entsprechenden Ausnehmungen im Behälterboden 14 eingreifen. Hierdurch ist der Behälter 12 gegen ein Verrutschen in der Schublade 3 gesichert.

Sobald die Schublade 3 mit Behältern 12 im wesentlichen gefüllt ist, kann noch eine zweite Lage an Behältern auf die erste Lage gestapelt werden, wobei auch hier entsprechende von der Oberfläche der Behälter 12 aufragende Vorsprünge 17 in entsprechende Ausnehmungen 15 des daraufliegenden Behälters 12 eingreifen.

Wird beispielsweise eine bestimmte Art an Werkzeug gewünscht, so kann derjenige Behälter, der diese Werkzeuge, jedoch in unterschiedlicher Dimensionierung, beinhaltet, aus der Schublade 3 genommen und zur Maschine gebracht werden. Dies hat den Vorteil, dass an der Maschine die gesamte Auswahl der gewünschten Werkzeuge einer bestimmten Art zur Verfügung steht, so dass auf eine Dimensionierung dieses Werkzeuges beim Suchen in der Schublade kein Wert gelegt zu werden braucht.

In einem bevorzugten Ausführungsbeispiel der Erfindung gemäss den Figuren 6 bis 9 ist die Auflage 9 plattenförmig ausgestaltet. Von ihr ragen in regelmässigen Abständen voneinander die zylindrischen Noppen 11 auf, wobei jeweils vier Noppen einen Freiraum zur Aufnahme eines vom Behälterboden 14.1 vorspringenden Ringes 18 bilden. Dieser Behälterboden 14.1 ist Teil einer Behältermulde 20, die über Verstärkungsstege 21 mit Seitenwänden 19.1 bis 19.4 verbunden ist.

In Figur 6 ist gestrichelt angedeutet, wie der Behälter 12 auf der Auflage 9 aufsitzt. Erkennbar ist, dass die Ringe 18 zwischen jeweils vier Noppen 11 sitzen. Ferner ist erkennbar, dass die Seitenwände 19.1 bis 19.4 eine Mehrzahl von Noppen 11 umlaufen, so dass der Behälter 12 durch das Zusammenspiel von Ringen 18 und den Seitenwänden 19.1 bis 19.4 mit den Noppen 11 gehalten wird.

In Figur 8 ist erkennbar, dass die Ringe 18 nicht über die Ebene der unteren Randkanten 22 der Seitenwände 19.1 bis 19.4 herausschauen, so dass der Behälter auf diesen unteren Randkanten 22 aufsitzt. Hierdurch ist die Stabilität des Behälters 12 wesentlich verbessert.

Die grossen Zwischenräume zwischen den Noppen 11, die in Figur 6 erkennbar sind, gestatten im übrigen ein leichtes Reinigen der Auflage 9. Ferner geschieht das Herstellen der Noppen 11 bevorzugt durch Tiefziehen, wobei in diesem Fall, ebenfalls bevorzugt, die Auflage 9 aus Kunststoff hergestellt ist.

Das Anordnen der Ringe 18 in Gebrauchslage zwischen Noppen 11 hat ferner den Vorteil, dass die Ringe 18 nicht zu nahe an den Seitenwänden 19.1 bis 19.4 angeordnet werden müssen, was wiederum bezüglich der Stabilität Vorteile hat.

In den Figuren 8 und 9 ist erkennbar, dass sich auf den Randkanten 16 des Behälters 12.5 zinnenartige Vorsprünge befinden. In den Eckbereichen sind Eckzinnen 23 vorgesehen, wobei sich zwischen zwei Eckzinnen 23 ein Zinnenpaar 24.1/24.2 erstreckt. Dabei soll ein Abstand a1 zwischen den Zinnen 24.1 und 24.2 eines Zinnenpaares kleiner sein als ein Abstand a2 zwischen dem Zinnenpaar 24.1/24.2 und einer Eckzinne.

Gemäss Figur 10 ist erkennbar, dass auf diese Weise vier unterschiedliche Behälter 12.6 bis 12.9 aufeinanderstapelbar sind, wobei der Inhalt des jeweils darunterliegenden Behälters erkennbar bleibt. Aus der in Figur 10 gezeigten symmetrischen Anordnungen ist erkennbar, dass z. B. der kleinste Behälter 12.6 auch auf den Behälter 12.8 zusätzlich zu dem Behälter 12.7 aufgesetzt werden könnte, dass jedoch auch die Möglichkeit besteht, einen zweiten Behälter 12.6 auf dem Behälter 12.7 oder auf dem Behälter 12.8 anzuordnen. Ebenso könnte auch ein zweiter Behälter mit den Ausmassen des Behälters 12.7 auf den Behälter 12.8 aufgesetzt werden. Ferner könnte ein weiterer Behälter 12.7 folgend auf den Behälter 12.8 auf den Behälter 12.9 aufgesetzt werden, oder aber dem Behälter 12.9 werden zwei Behälter 12.6 aufgesetzt, die dann auf den Behälter 12.8 folgen. Die Anordnung der Zinnen erlaubt diese vielfältigen Möglichkeiten.

Wie oben erwähnt, soll die Auflage 9 bspw. einer Schublade angepasst werden. Deshalb ist es in vielen Notfällen notwendig, dass die Auflage 9 zugeschnitten wird. Hierzu ist eine sehr einfach ausgestaltete Trennhilfe 25 vorgesehen. Diese besteht aus einem Streifen 26, der eine Breite b aufweist, die einem Abstand a zwischen zwei Noppen 11 entspricht. Durch diese Ausgestaltung kann der Streifen 26 zwischen einer Reihe von Noppen 11 hindurchgeschoben werden, wie dies durch den Pfeil x angedeutet ist.

In den Streifen 26 ist ein Schlitz 27 eingeformt, in den bspw. ein Messer eingesetzt werden kann. Somit wird das Messer durch den Streifen 26 geführt und zwar in einer geraden Linie zwischen den Noppen 11 hindurch.

Nachdem die Auflage 9 mit dem Messer angeritzt ist, kann der abzutrennende Streifen von der Auflage 9 abgebrochen werden.

In einem bevorzugten Ausführungsbeispiel der Erfindung gemäss den Figuren 12 bis 14 ist eine Trennhilfe 25.1 gleichzeitig auch als ein Lehren beim Ansetzen eines Streifens einer Auflage ausgestaltet. Hierzu ist auf den Streifen 26 ein Deckstreifen 28 aufgesetzt, welcher randseitig Zentriermulden 29.1 bis 29.4 aufweist, deren Abstand voneinander dem Abstand a der Noppen 11 voneinander entspricht.

Wird nun an eine Auflage 9 zum Ausfüllen von bspw. einer Schublade noch ein zusätzlicher Auflagestreifen angelegt, so kann die Verbindungsstelle zwischen Auflage und Anlegestreifen durch die Trennhilfe 25 überbrückt werden, wie dies in Figur 13 angedeutet ist. Dabei greifen die entsprechenden Noppen 11 in die Zentriermulden 29.1 bis 29.3. Die eigentliche Festlegung von Auflage 9 und Anschlussstreifen erfolgt bevorzugt durch Klebesticks od dgl..

Sollten danach die Trennhilfe 25.1 wieder als eigentliche Trennhilfe gebraucht werden, so wird die Trennhilfe 25.1 umgedreht, wobei eine Höhe des Streifens 26 so gewählt ist, dass der Deckstreifen 28 die Noppen 11 überfährt.

Für lange Gegenstände, wie beispielsweise Stäbe, Wellen, Bohrer od. dgl. hat es sich als ratsam erwiesen, einen Behälter 12.10 zu entwickeln, der zumindest aus drei Teilen besteht. Zwei Endstücke 30.1 und 30.2, die einseitig offen sind, nehmen zwischen sich ein Mittelstück 31 auf, welches beidseitig offen ist.

Zwischen den beiden Endstücken 30.1 und 30.2 können im übrigen beliebig viele Mittelstücke 31 oder ein Mittelstück 31 bestimmter Länge vorgesehen werden.

Aus der DE 296 02 136.9 ist eine Verschleissanzeige betreffend einem Werkzeug bekannt, welches sich in einem Behälter befindet. Dieser Gedanke ist auch auf die vorliegende Erfindung übertragbar. Hierzu wird gemäss den Figuren 16 und 17 ein Schild 32 mit einem Behälter 12.11 verbunden. Dieses Schild 32 kann innen oder aussen an dem Behälter 12.11 angebracht werden. In einem bevorzugten Ausführungsbeispiel wird das Schild 32 in eine Seitenwand 19.5 des Behälters 12.11 eingehängt. Hierzu sind in eine obere Randkante 16.1 zwei Schlitze 33.1 und 33.2 eingeformt, wobei das Schild 32 mit einem hakenförmigen Fortsatz 34 in den Schlitz 33.1 bzw. 33.2 eingreift. Der hakenförmige Fortsatz 34 besitzt bevorzugt einen Widerhaken 35, mit dem er in dem Schlitz 33.1 bzw. 33.2 verankert ist. Ferner kann nahe dem Fortsatz 34 eine Sollbruchstelle vorgesehen sein. Soll das Schild 32 entfernt werden, so wird es nach oben in Richtung z angehoben, so dass die Sollbruchstelle bricht und der Fortsatz 34 von dem Schild 32 gelöst wird.

Das Schild 32 kann eine, wie oben erwähnte Verschleissanzeige aufweisen. Möglich ist aber auch eine beliebige Beschriftung.

In den Figuren nicht dargestellt ist, dass die Behälter 12 bis 12.11 auch mit Deckel versehen werden können. Diese Deckel können eine ähnliche Form wie ein draufgesetzter Behälter aufweisen, sind jedoch wesentlich tiefer ausgestaltet. Möglich ist aber auch, die Behälter 12 bis 12.11, beispielsweise nach dem Einlegen von Werkzeugen durch eine Folie od. dgl. Haut zu versiegeln, die erst vor dem Gebrauch der Werkzeuge von dem Behälter abgenommen wird. Hier sind viele Möglichkeiten denkbar und sollen von der Erfindung umfasst sein.

| Positionszahlenliste | | | | | |
|---|---|---|---|---|---|
| 1 | Werkzeugschrank | 34 | Fortsatz | 67 | |
| 2 | Gehäuse | 35 | Widerhaken | 68 | |
| 3 | Schubladen | 36 | | 69 | |
| 4 | Frontwand | 37 | | 70 | |
| 5 | Rückwand | 38 | | 71 | |
| 6 | Seitenwand | 39 | | 72 | |
| 7 | Griff | 40 | | 73 | |
| 8 | Boden | 41 | | 74 | |
| 9 | Auflage | 42 | | 75 | |
| 10 | Auflagewickel | 43 | | 76 | |
| 11 | Vorsprünge | 44 | | 77 | |
| 12 | Behälter | 45 | | 78 | |
| 13 | Abteiler | 46 | | 79 | |
| 14 | Behälterboden | 47 | | a1 | Abstand |
| 15 | Ausnehmungen | 48 | | a2 | Abstand |
| 16 | Randkante | 49 | | a | Abstand |
| 17 | Vorsprünge | 50 | | b | Breite |
| 18 | Ring | 51 | | x | Pfeil |
| 19 | Seitenwände | 52 | | z | Richtung |
| 20 | Behältermulde | 53 | | | |
| 21 | Verstärkungsstege | 54 | | | |
| 22 | untere Randkante | 55 | | | |
| 23 | Eckzinnen | 56 | | | |
| 24 | Zinnen | 57 | | | |
| 25 | Trennhilfe | 58 | | | |
| 26 | Streifen | 59 | | | |
| 27 | Schlitz | 60 | | | |
| 28 | Deckstreifen | 61 | | | |
| 29 | Zentriermulden | 62 | | | |
| 30 | Endstück | 63 | | | |
| 31 | Mittelstück | 64 | | | |
| 32 | Schild | 65 | | | |
| 33 | Schlitz | 66 | | | |

## Patentansprüche

1. Schublade (3) mit einer Vorrichtung zum lösbaren Festlegen von Behältern (12), insbesondere zum sortierten Aufnehmen von Werkzeugen bzw. Werkzeugteilen, auf dem Boden (8) der Schublade (3), wobei der Boden (8) selbst oder eine zwischen dem Behälter (12) und dem Boden (8) angeordnete Auflage (9) Rastelemente (11) zum Festlegen des Behälters (12) und der Behälterboden (14) Gegenelemente (15, 18) für diese Rastelemente (12) aufweist, wobei der Behalter (12) einen Behälterboden (14) und Seitenwände (19.1 - 19.5) aufweist und auf dem Boden (8) bzw. der Auflage (9) Noppen (11) als Rastelemente symmetrisch und gleichmässig beabstandet angeordnet sind, und dass entweder vom Behälterboden (14) abragende Vorsprünge (18) zwischen die Noppen (11) eingesetzt sind oder in den Behälterboden (14) Ausnehmungen (15) eingeformt sind, in welche die Noppen (11) eingreifen.

2. Schublade nach Anspruch 1, **dadurch gekennzeichnet, dass** benachbarte Noppen (11) einen Abstand (a) zueinander einhalten, der geringer als der Noppendurchmesser ist, während der Abstand von sich gegenüberliegenden Noppen grösser als der Noppendurchmesser ist.

3. Schublade nach Anspruch 2, **dadurch gekennzeichnet, dass** der Behälter (12. bis 12.11) Seitenwände (19.1 bis 19.4) aufweist, welche ein Aufnahmefenster umschliessen und in Gebrauchslage zu den Noppen (11) tangential verlaufen.

4. Schublade nach Anspruch 3, **dadurch gekennzeichnet, dass** die vom Behälterboden (14) abragenden Vorsprünge (18) ringförmig ausgestaltet sind und zwischen den Seitenwänden (19.1 bis 19.4) verschwinden.

5. Schublade nach wenigstens einem der Ansprüche 1 bis 4, **dadurch gekennzeichnet, dass** der Behälter (12 bis 12.11) auf seiner Oberfläche (16) Ausnehmungen (17) und/oder Vorsprünge (23, 24) aufweist, welche mit Vorsprüngen und/oder Ausnehmungen (15) eines zweiten Behälters zusammenwirken.

6. Schublade nach Anspruch 5, **dadurch gekennzeichnet, dass** die Rastung zwischen zwei Behältern (12 bis 12.11), d.h., die Vorsprünge und Ausnehmungen (23, 24, 15) anders ausgestaltet und konfiguriert sind als die Noppen (11) und Gegenelemente von Auflage (9) und Behälter (12).

7. Schublade nach wenigstens einem der Ansprüche 1 bis 6, **dadurch gekennzeichnet, dass** der Behälter Seitenwände (19.1 bis 19.4) mit oberen Randkanten (16) ausbildet, auf denen zinnenartige Vorsprünge (23, 24.1, 24.2) so angeordnet sind, dass sie ein Aufnahmefenster für eine Innenwand eines daraufgesetzten Behälters (12 bis 12.11) formen.

8. Schublade nach Anspruch 7, **dadurch gekennzeichnet, dass** die Vorsprünge (23) in den Eckbereichen winkelförmig ausgestaltet sind.

9. Schublade nach Anspruch 8, **dadurch gekennzeichnet, dass** zwischen den Vorsprüngen (23) in den Eckbereichen auf den Seitenwandrandstreifen mindestens zwei weitere Vorsprünge (24.1, 24.2) angeordnet sind.

10. Schublade nach Anspruch 9, **dadurch gekennzeichnet, dass** der Abstand (a1) der Vorsprünge (24.1, 24.2) eines Vorsprungpaares kleiner ist, als der Abstand (a2) von Vorsprungpaaren (24.1, 24.2) gegeneinander bzw. gegenüber den Eckvorsprüngen (23).

11. Schublade nach wenigstens einem der Ansprüche 7 bis 10, **dadurch gekennzeichnet, dass** die Vorsprünge (24) länglich ausgestaltet sind.

12. Schublade nach wenigstens einem der Ansprüche 1 bis 11, **dadurch gekennzeichnet, dass** die Verbindungselemente, Vorsprünge und/oder Ausnehmungen symmetrisch angeordnet sind.

13. Schublade nach wenigstens einem der Ansprüche 7 bis 12, **dadurch gekennzeichnet, dass** die Vorsprünge (23, 24.1, 24.2) eine andere Ausgestaltung und/oder Anordnung aufweisen, als die Noppen (11) und die Gegenelemente (15, 18).

14. Schublade nach wenigstens einem der Ansprüche 1 bis 13, **dadurch gekennzeichnet, dass** die Behälter einstückig aus Kunststoff im Spritzgussverfahren geformt sind.

15. Schublade nach wenigstens einem der Ansprüche 1 bis 14, **dadurch gekennzeichnet, dass** die Grösse der plattenförmigen Auflage (9) veränderbar ist.

16. Schublade nach Anspruch 15, **dadurch gekennzeichnet, dass** zum Abtrennen von Teilen der plattenförmigen Auflage (9) eine Trennhilfe (25, 25.1) vorgesehen ist.

17. Schublade nach Anspruch 16, **dadurch gekennzeichnet, dass** die Trennhilfe (25) aus einem Streifen (26) besteht, dessen Breite (b) in etwa dem Abstand (a) zwischen zwei Noppen (11) entspricht und der einen Schlitz (27) zum Einsetzen eines Schneidwerkzeuges aufweist.

18. Schublade nach Anspruch 16 oder 17, **dadurch gekennzeichnet, dass** die Trennhilfe (25.1) gleichzeitig als Lehre zum Ansetzen von Teilen der plattenförmigen Auflage (9) ausgebildet ist.

19. Schublade nach wenigstens einem der Ansprüche 1 bis 18, **dadurch gekennzeichnet, dass** der Behälter (12.10) aus mehreren Teilen (30.1, 30.2, 31) besteht.

20. Schublade nach Anspruch 19, **dadurch gekennzeichnet, dass** der Behälter aus zwei einseitig offenen Endstücken (30.1, 30.2) und zumindest einem beidseitig offenen Mittelstück (31) besteht.

21. Schublade nach wenigstens einem der Ansprüche 1 bis 20, **dadurch gekennzeichnet, dass** dem Behälter (12.11) eine Anzeige (32) zugeordnet ist.

22. Schublade nach Anspruch 21, **dadurch gekennzeichnet, dass** die Anzeige ein Schild (32) aufweist, welches mit hakenartigen Fortsätzen (34) in Schlitze (33.1, 33.2) in der Randkante (16.1) der Seitenwand (19.5) eingreift.

23. Schublade nach Anspruch 22, **dadurch gekennzeichnet, dass** die Fortsätze (34) Widerhaken (35) aufweisen und über Sollbruchstellen mit dem Schild (32) verbunden sind.

## Claims

1. Drawer (3) having an apparatus for the detachable securement of containers (12), more especially for the sorted accommodation of tools or respectively tool parts, on the base (8) of the drawer (3), the base (8) itself or an underlay (9), disposed between the container (12) and the base (8), having locking elements (11) for securing the container (12), and the container base (14) having counter-elements (15, 18) for these locking elements (12), the container (12) having a container base (14) and side walls (19.1 - 19.5) and raised dots (11) being disposed as locking elements symmetrically and uniformly spaced on the base (8) or respectively on the underlay (9), and wherein either projections (18), which protrude from the container base (14), are inserted between the raised dots (11), or recesses (15), in which the raised dots (11) engage, are provided in the container base (14).

2. Drawer according to claim 1, **characterised in that** adjacent raised dots (11) maintain a spacing (a) from one another which is smaller than the raised dot diameter, while the spacing between oppositely situated raised dots is greater than the raised dot diameter.

3. Drawer according to claim 2, **characterised in that** the container (12 to 12.11) has side walls (19.1 to 19.4), which surround a receiving window and extend tangentially relative to the raised dots (11) in the position of use.

4. Drawer according to claim 3, **characterised in that** projections (18), which protrude from the container base (14), have an annular configuration and disappear between the side walls (19.1 to 19.4).

5. Drawer according to at least one of claims 1 to 4, **characterised in that** the container (12 to 12.11) has, on its surface (16), recesses (17) and/or projections (23, 24) which co-operate with projections and/or recesses (15) of a second container.

6. Drawer according to claim 5, **characterised in that** the locking means between two containers (12 to 12.11), i.e. the projections and recesses (23, 24, 15), are formed and configured differently from the raised dots (11) and counter-elements of the underlay (9) and container (12).

7. Drawer according to at least one of claims 1 to 6, **characterised in that** the container has side walls (19.1 to 19.4) with upper marginal edges (16), on which crenellation-like projections (23, 24.1, 24.2) are so disposed that they form a receiving window for an internal wall of a container (12 to 12.11) placed thereon.

8. Drawer according to claim 7, **characterised in that** the projections (23) have an angular configuration in the comer regions.

9. Drawer according to claim 8, **characterised in that** at least two additional projections (24.1, 24.2) are disposed between the projections (23) in the corner regions on the side wall edge strips.

10. Drawer according to claim 9, **characterised in that** the spacing (a1) between the projections (24.1, 24.2) of one pair of projections is smaller than the spacing (a2) between the pairs of projections (24.1, 24.2) relative to each other or respectively relative to the comer projections (23).

11. Drawer according to at least one of claims 7 to 10, **characterised in that** the projections (24) have an elongate configuration.

12. Drawer according to at least one of claims 1 to 11, **characterised in that** the connecting elements, projections and/or recesses are disposed in a symmetrical manner.

13. Drawer according to at least one of claims 7 to 12, **characterised in that** the projections (23, 24.1, 24.2) differ in respect of configuration and/or disposition from the raised dots (11) and the counter-elements (15, 18).

14. Drawer according to at least one of claims 1 to 13, **characterised in that** the containers are formed integrally from plastics material by an injection-moulding method.

15. Drawer according to at least one of claims 1 to 14, **characterised in that** the size of the plate-like underlay (9) is variable.

16. Drawer according to claim 15, **characterised in that** a cutting aid (25, 25.1) is provided for cutting-off parts of the plate-like underlay (9).

17. Drawer according to claim 16, **characterised in that** the cutting aid (25) consists of a strip (26), the width (b) of which corresponds substantially to the spacing (a) between two raised dots (11), and said strip has a slot (27) for the insertion of a cutting tool.

18. Drawer according to claim 16 or 17, **characterised in that** the cutting aid (25.1) is simultaneously in the form of a fixture for the attachment of parts of the plate-like underlay (9).

19. Drawer according to at least one of claims 1 to 18, **characterised in that** the container (12.10) comprises a plurality of parts (30.1, 30.2, 31).

20. Drawer according to claim 19, **characterised in that** the container comprises two unilaterally open end pieces (30.1, 30.2) and at least one bilaterally open middle piece (31).

21. Drawer according to at least one of claims 1 to 20, **characterised in that** an indicator (32) is associated with the container (12.11).

22. Drawer according to claim 21, **characterised in that** the indicator has a plate (32), which engages with hook-like extensions (34) in slots (33.1, 33.2) in the marginal edge (16.1) of the side wall (19.5).

23. Drawer according to claim 22, **characterised in that** the extensions (34) have barbs (35) and are connected to the plate (32) via intended breaking locations.

## Revendications

1. Tiroir (3) avec un dispositif pour la fixation amovible de récipients (12), en particulier destiné à recevoir de manière triée des outils ou des pièces d'outil, sur le fond (8) du tiroir (3), le fond (8) lui-même ou une surface d'appui (9) disposée entre le récipient (12) et le fond (8) présentant des éléments d'encliquetage (11) destinés à fixer le récipient (12) et le fond de récipient (14) présentant des éléments antagonistes (15, 18) pour ces éléments d'encliquetage (12), le récipient (12) présentant un fond de récipient (14) et des parois latérales (19.1 à 19.5) et sur le sol (8) ou la surface d'appui (9) étant disposés, de manière symétrique et distants uniformément, des boutons (11) comme éléments d'encliquetage, et que soit des saillies (18) s'élevant depuis le fond de récipient (14) sont placées entre les boutons (11), soit des évidements (15) sont formés dans le fond de récipient (14) dans lesquels s'engagent les boutons (11).

2. Tiroir selon la revendication 1, **caractérisé par le fait que** les boutons (11) adjacents respectent entre eux une distance (a) qui est inférieure au diamètre de bouton, tandis que la distance de boutons se faisant face est supérieure au diamètre de bouton.

3. Tiroir selon la revendication 2, **caractérisé par le fait que** le récipient (12. à 12.11) présente des parois latérales (19.1 à 19.4) qui entourent une fenêtre de réception et qui s'étendent, en position d'utilisation, tangentiellement aux boutons (11).

4. Tiroir selon la revendication 3, **caractérisé par le fait que** les saillies (18) s'élevant depuis le fond de récipient (14) sont réalisées de forme annulaire et disparaissent entre les parois latérales (19.1 à 19.4).

5. Tiroir selon au moins l'une des revendications 1 à 4, **caractérisé par le fait que** le récipient (12 à 12.11) présente, sur sa surface (16), des évidements (17) et/ou des saillies (23, 24) qui coopèrent avec des saillies (15) d'un deuxième récipient.

6. Tiroir selon la revendication 5, **caractérisé par le fait que** l'encliquetage entre deux récipients (12 à 12.11), c'est-à-dire les saillies et les évidement (23, 24, 15), est réalisé et configuré de manière différente que les boutons (11) et les éléments antagonistes de la surface d'appui (9) et du récipient (12).

7. Tiroir selon au moins l'une des revendications 1 à 6, **caractérisé par le fait que** le récipient forme des parois latérales (19.1 à 19.4) avec des bords supérieurs (16) sur lesquels sont disposés des saillies en forme de créneau (23, 24.1, 24.2) de sorte qu'ils forment une fenêtre de réception d'une paroi intérieure d'un récipient (12 à 12.11) y placé.

8. Tiroir selon la revendication 7, **caractérisé par le fait que** les saillies (23) sont réalisées en forme d'équerre dans les zones de coin.

9. Tiroir selon la revendication 8, **caractérisé par le fait qu'**entre les saillies (23) dans les zones de coin sont disposées sur les bandes de bordure de la paroi latérale au moins deux autres saillies (24.1, 24.2).

10. Tiroir selon la revendication 9, **caractérisé par le fait que** la distance (a1) entre les saillies (24.1, 24.2) d'une paire de saillies est plus petite que la distance (a2) des paires de saillies (24.1, 24.2) l'une par rapport à l'autre ou par rapport aux saillies de coin (23).

11. Tiroir selon au moins l'une des revendications 7 à 10, **caractérisé par le fait que** les saillies (24) sont réalisées allongées.

12. Tiroir selon au moins l'une des revendications 1 à 11, **caractérisé par le fait que** les éléments de connexion, les saillies et/ou les évidements sont disposés de manière symétrique.

13. Tiroir selon au moins l'une des revendications 7 à 12, **caractérisé par le fait que** les saillies (23, 24.1, 24.2) présentent une autre réalisation et/ou disposition que les boutons (11) et les éléments antagonistes (15, 18).

14. Tiroir selon au moins l'une des revendications 1 à 13, **caractérisé par le fait que** les récipients sont formés d'une seule pièce en matière plastique par le procédé de moulage par injection.

15. Tiroir selon au moins l'une des revendications 1 à 14, **caractérisé par le fait que** la grandeur de la surface d'appui en forme de plaque (9) est variable.

16. Tiroir selon la revendication 15, **caractérisé par le fait qu'**il est prévu un accessoire de séparation (25, 25.1) pour séparer des pièces de la surface d'appui en forme de plaque (9).

17. Tiroir selon la revendication 16, **caractérisé par le fait que** l'accessoire de séparation (25) consiste en une bande (26) dont la largeur (b) correspond environ à la distance (a) entre deux boutons (11) et qui présente une fente (27) destinée à l'introduction d'un outil de coupe.

18. Tiroir selon la revendication 16 ou 17, **caractérisé par le fait que** l'accessoire de séparation (25.1) est en même temps réalisée sous forme de jauge pour l'addition de parties de la surface d'appui en forme de plaque (9).

19. Tiroir selon au moins l'une des revendications 1 à 18, **caractérisé par le fait que** le récipient (12.10) se compose de plusieurs parties (30.1, 30.2, 31).

20. Tiroir selon la revendication 19, **caractérisé par le fait que** le récipient se compose au moins de deux pièces d'extrémité (30.1, 30.2) ouvertes d'un côté et d'au moins une pièce centrale (31) ouverte des deux côtés.

21. Tiroir selon au moins l'une des revendications 1 à 20, **caractérisé par le fait qu'**une indication (32) est associée au récipient (12.11).

22. Tiroir selon la revendication 21, **caractérisé par le fait que** l'indication présente une plaquette (32) qui s'engage par des prolongements (34) en forme de crochets dans des fentes (33.1, 33.2) dans le bord (16.1) de la paroi latérale (19.5).

23. Tiroir selon la revendication 22, **caractérisé par le fait que** les prolongements (34) présentent des ardillons (35) et sont connectés à la plaquette (32) par l'intermédiaire de drisses à casser.
